# EUROPÄISCHE PATENTANMELDUNG

(11) **EP 4 775 108 A1**
(43) Veröffentlichungstag der Anmeldung: **15.07.2026**
(21) Anmeldenummer: 25222277.3
(22) Anmeldetag: 10.12.2025
(51) Int. Cl.: A47L 9/24, A47L 9/28, A47L 9/04, A47L 11/40

(54) **HAUSHALTSGERÄTESYSTEM MIT EINEM HAUSHALTSGERÄT UND MIT EINEM AKTIVEN ZUBEHÖRTEIL**

(30) Priorität: 14.01.2025 BE 202500006
(71) Anmelder: Miele & Cie. KG, 33332 Gütersloh (DE)
(72) Erfinder: Chidamparam, Mitun, 33330 Gütersloh (DE); Klemm, Dennis, 33330 Gütersloh (DE); Bruns, Wilfried, 33415 Verl (DE)

(57) **Zusammenfassung**

Die Erfindung betrifft ein Haushaltsgerätesystem (1, 2) mit einem Haushaltsgerät (1) und mit wenigstens einem aktiven Zubehörteil (2), welches, vorzugsweise abnehmbar, mit dem Haushaltsgerät (1) verbunden ist, wobei eine Spannungsversorgungsschnittstelle (13a) das Haushaltsgerät (1) und das aktive Zubehörteil (2) elektrisch leitfähig miteinander verbindet, wobei das Haushaltsgerät (1) eine Steuerungseinheit (14) aufweist, welche ausgebildet ist,
• pulsweitenmodulierte Signale mit wenigstens zwei unterschiedlichen Wiederholfrequenzen (T1, T2) zu erzeugen, um das aktive Zubehörteil (2) über die Spannungsversorgungsschnittstelle (13a) elektrisch zu versorgen,
wobei das aktive Zubehörteil (2) eine Steuerungseinheit (23) aufweist, welche ausgebildet ist,
• die pulsweitenmodulierten Signale von der Steuerungseinheit (14) des Haushaltsgeräts (1) über die Spannungsversorgungsschnittstelle (13a) zu erhalten,
• die wenigstens zwei unterschiedlichen Wiederholfrequenzen (T1, T2) der pulsweitenmodulierten Signale zu erkennen und
• eine erste aktive Komponente (22) des aktiven Zubehörteils (2) in Abhängigkeit der erkannten unterschiedlichen Wiederholfrequenzen (T1, T2) unterschiedlich zu betreiben.

## Beschreibung

Die Erfindung betrifft ein Haushaltsgerätesystem mit einem Haushaltsgerät und mit einem aktiven Zubehörteil.

Zu den Reinigungsgeräten gehören die Staubsauger, welche Luft samt Schmutz von einem Untergrund in sich einsaugen und die Luft zumindest im Wesentlichen vom Schmutz gereinigt wieder nach außen hin abgeben können. Derartige Staubsauger können zum Betrieb mit einem Kabel mit einer Steckdose verbunden werden. Es kann jedoch für den Benutzer komfortabler sein, das Kabel beim Staubsaugen nicht beachten zu müssen, weshalb auch Akkustaubsauger bekannt und verbreitet sind, welche einen Akku bzw. einen Akkumulator als wiederaufladbaren elektrischen Energiespeicher aufweisen. Insbesondere die vergleichsweise kompakten und leichten Handstaubsauger werden häufig akkubetrieben hergestellt, um den Einsatz für den Benutzer schneller und einfacher zu ermöglichen.

Ein Staubsauger weist ein Gebläse auf, welches den Luftstrom erzeugen kann. Auf der Ansaugseite des Gebläses kann hierdurch ein Unterdruck erzeugt werden, welcher für ein Nachströmen von Luft sorgen kann; dieser Abschnitt des Staubsaugers kann auch als Unterdruckbereich des Staubsaugers bezeichnet werden.

Auf der gegenüberliegenden Seite des Gebläses, zu der der Luftstrom hin gerichtet ist, befinden sich üblicherweise wenigstens ein Filter bzw. ein Filtersystem, durch den der Luftstrom hindurchgeführt wird. Dieser Abschnitt des Staubsaugers kann auch als Überdruckbereich des Staubsaugers bezeichnet werden. Der Filter kann den Schmutz wie z.B. Staub, insbesondere Hausstaub, sowie sonstige kleinere Partikel aus dem Luftstrom zurückhalten und hierdurch den Luftstrom filtern, welcher dann den Staubsauger sauberer als beim Einsaugen verlassen kann. Hierdurch kann der Untergrund vom Schmutz gereinigt werden. Der Untergrund kann eine beliebige Oberfläche wie z.B. ein Fußboden bzw. dessen Bodenbelag sein.

Die Führung des Luftstroms samt Schmutz kann, je nach Ausführungsform des Staubsaugers, direkt über eine Saugdüse als Ansaugöffnung erfolgen, welche Bestandteil des Staubsaugers selbst ist. Die Saugdüse, welche auch als Bodendüse bezeichnet werden kann, kann jedoch auch über einen Saugschlauch und ggfs. über ein zusätzliches Teleskoprohr mit dem Staubsauger verbunden sein; in diesem Fall können der Staubsauger und die übrigen Komponenten wie Saugdüse, Saugschlauch und ggfs. Teleskoprohr zusammen auch als Staubsaugersystem bezeichnet werden. In jedem Fall kann die Saugdüse von einem Benutzer über einen Untergrund geführt werden, um von dort Schmutz mit der eingesogenen Luft aufzunehmen.

Zur Verbesserung der Reinigungswirkung kann im Bereich der Saugdüse ein aktives Zubehörteil mit einer Bürste angeordnet sein, welche rotierend angetrieben werden kann, um den zu reinigenden Untergrund zu bürsten und hierdurch Schmutz zum Beispiel aus den Fasern eines Teppichs zu lösen, damit der gelöste Schmutz wirkungsvoller vom Luftstrom abgeführt werden kann. Dies kann die Reinigungswirkung des Staubsaugers verbessern. Diese Bürste kann auch als Bodenbürste oder als Borstwalze bezeichnet werden.

Zusätzlich oder alternativ kann auch ein aktives Zubehörteil als Wischzubehör verwendet werden, welches ein flüssiges Reinigungsmittel zur Verfügung stellen und bei Bedarf mittels eines Dosiersystemsauf den zu reinigenden Untergrund abgeben kann, um den Schmutz zu lösen und damit den Untergrund wirkungsvoller zu reinigen. Die Kombination eines Zubehörteils mit einer rotierbaren Bürste und mit einem Dosiersystemkann besonders wirkungsvoll hinsichtlich der Reinigung des Untergrunds sein. Das Dosiersystem kann als Dosierpumpe oder Dosierventil(e) ausgeführt sein. Auch das aktive Zubehörteil kann zusammen mit dem Staubsauger als Staubsaugersystem bzw. als Haushaltsgerätesystem bezeichnet werden.

Das Haushaltsgerätesystem kann alternativ auch als reines Gerät zur Feuchtreinigung ausgeführt sein, bei dem der Untergrund mit angefeuchteten Pads oder Reinigungswalzen ohne gleichzeitigen Betrieb eines Gebläses gereinigt wird, d.h. das Haushaltsgerätesystem kann optional auch ohne Gebläse ausgeführt sein. Weiter alternativ kann bei einem Staubsauger mit einem Gebläse gemäß der Erfindung während einer Feuchtreinigung das Gebläse ausgeschaltet sein.

Das Gebläse derartiger Staubsauger wird üblicherweise von einem elektrischen Motor betrieben. Hierzu werden häufig bürstenlose elektrische Motoren eingesetzt, welche keine Schleifringe oder Kommutatoren und Bürsten zwischen Rotor und Stator aufweisen, welche verschleißen können. Daher weisen bürstenlose elektrische Motoren üblicherweise eine längere Lebensdauer bzw. eine höhere Standzeit als elektrische Motoren mit Bürsten auf. Dies kann sich entsprechend positiv auf die Lebensdauer bzw. auf die Standzeit des Staubsaugers auswirken. Auch weisen bürstenlose elektrische Motoren üblicherweise eine höhere Leistung als bürstenbehaftete elektrische Motoren auf.

Die Bodenbürste kann ebenfalls mit einem elektrischen Motor betrieben werden, welcher jedoch üblicherweise aus Kostengründen mit Bürsten, d.h. als bürstenbehafteter elektrischer Motor, ausgebildet ist.

Zubehörteile derartiger Staubsauger wie beispielsweise eine derartige Bodenbürste mit elektrischem Motor und bzw. oder ein Wischzubehör mit einem derartigen Dosiersystem können üblicherweise vom eigentlichen Gerät wie dem Staubsauger selbst direkt oder über dessen Saugrohr oder dergleichen mit elektrischer Energie versorgt bzw. gespeist werden. Der entsprechende elektrische Anschluss kann durch zwei Kontakte realisiert werden. Eine Kommunikation zwischen Zubehörteil und Gerät kann auf diese Art und Weise jedoch nicht erfolgen. Entsprechend kann die Bodenbürste bzw. dessen Motor lediglich kontinuierlich betrieben und bzw. oder seitens des Dosiersystems bzw. dessen Motors kontinuierlich Reinigungsflüssigkeit ausgegeben werden, solange der Staubsauger eingeschaltet ist. Ggfs. kann der Betrieb der Bodenbürste bzw. dessen Motor und bzw. oder des Dosiersystems bzw. dessen Motors separat ein- und ausgeschaltet werden, indem eine elektrische Versorgung der Bodenbürste und bzw. oder des Dosiersystems bzw. des jeweiligen elektrischen Motors erfolgt oder nicht.

Soll der Betrieb der Bodenbürste bzw. dessen Motor und bzw. oder des Dosiersystems bzw. dessen Motors variiert werden, insbesondere in Abhängigkeit von Einstellungen, welche der Benutzer über ein Bedienelement des Staubsaugers vornehmen kann, so ist bisher eine Kommunikation über zusätzliche Leitungen zwischen dem Staubsauger und dem entsprechenden aktiven Zubehörteil erforderlich. Die Variation des Betriebs kann die Drehzahl der Bodenbürste bzw. dessen Motor, insbesondere in wenigstens zwei konkreten Stufen, und bzw. oder die Dosiermenge der Reinigungsflüssigkeit des Dosiersystems bzw. dessen Motors, insbesondere in wenigstens zwei konkreten Stufen, umfassen. In jedem Fall kann die Einstellung, ob als Drehzahl der Bodenbürste bzw. dessen Motors und bzw. oder als Dosiermenge der Reinigungsflüssigkeit des Dosiersystems bzw. dessen Motors, seitens des Zubehörteils empfangen und dort insbesondere mittels einer Steuerungseinheit umgesetzt werden.

Für eine derartige Kommunikation zwischen Staubsauger und Zubehörteil ist auf jeden Fall zusätzlicher Aufwand erforderlich. Hierzu könnte zusätzlich zu den elektrischen Versorgungsleitungen der Steuerungseinheit des Staubsaugers Signalleitungen vorgesehen werden, was jedoch zu einem entsprechenden zusätzlichen Aufwand hinsichtlich Material und Montage sowie zu einer aufwendigeren Elektronik der Steuerungseinheit des Staubsaugers sowie der Steuerungseinheit des Zubehörteils führen würde. Zum anderen könnte ein entsprechendes Signal auf die elektrischen Leitungen aufmoduliert werden, wodurch zwar auf weitere Leitungen verzichtet werden könnte, jedoch der Aufwand der Elektronik der Steuerungseinheit des Staubsaugers sowie der Steuerungseinheit des Zubehörteils noch weiter steigen würde.

Dies gilt vergleichbar für ähnliche bzw. für weitere Haushaltsgeräte.

Der Erfindung stellt sich somit das Problem, ein Haushaltsgerätesystem der eingangs beschriebenen Art zur Verfügung zu stellen, um die Kommunikationsmöglichkeiten zwischen dem Haushaltsgerät und dem aktiven Zubehörteil zu verbessern. Insbesondere soll eine Möglichkeit geschaffen werden, seitens des Haushaltsgeräts Informationen an das aktive Zubehörteil mit möglichst geringem Aufwand zu übertragen. Dies soll insbesondere zum Einstellen bzw. zum Verändern des Betriebs der aktiven Komponente des aktiven Zubehörteils erfolgen. Dies soll vorzugsweise zusätzlich oder alternativ ohne Veränderungen der Elektronik des Haushaltsgeräts erfolgen. In jedem Fall soll dies möglichst einfach, kostengünstig und bzw. oder bauraumsparend umgesetzt werden können. Zumindest soll eine Alternative zu bekannten derartigen Haushaltsgerätesystemen geschaffen werden.

Erfindungsgemäß wird dieses Problem durch ein Haushaltsgerätesystem, durch ein Haushaltsgerät sowie durch ein aktives Zusatzteil mit den Merkmalen der unabhängigen Patentansprüche gelöst. Vorteilhafte Ausgestaltungen und Weiterbildungen der Erfindung ergeben sich aus den nachfolgenden Unteransprüchen.

Somit betrifft die Erfindung ein Haushaltsgerätesystem mit einem Haushaltsgerät und mit wenigstens einem aktiven Zubehörteil, welches, vorzugsweise abnehmbar, mit dem Haushaltsgerät verbunden ist. Das Haushaltsgerät kann insbesondere ein Bodenpflegegerät, besonders vorzugsweise ein Staubsauger und ganz besonders vorzugsweise ein Handstaubsauger mit einer Saugdüse, einer Bodendüse bzw. einem Bürstenkopf als aktives Zubehörteil sein. Dabei das aktive Zubehörteil feststehend am Haushaltsgerät anzuordnen, kann die Konstruktion vereinfachen und einem Verlieren bzw. einem Verlegen des aktiven Zubehörteils vorbeugen. Das aktive Zubehörteil abnehmbar vorzusehen, kann die Reinigung und die Reparatur des aktiven Zubehörteils vereinfachen sowie ein Austauschen des aktiven Zubehörteils bzw. einen Wechsel zwischen unterschiedlichen aktiven Zubehörteilen ermöglichen.

In jedem Fall verbindet eine Spannungsversorgungsschnittstelle das Haushaltsgerät und das aktive Zubehörteil elektrisch leitfähig miteinander, so dass eine elektrische Speisung der aktiven Komponenten und ggfs. mehrerer aktiver Komponenten des aktiven Zubehörteils seitens des Haushaltsgeräts erfolgen kann. Die Spannungsversorgungsschnittstelle kann dabei den elektrisch leitfähigen Kontakt zwischen der elektrischen Spannungsversorgung des Haushaltsgeräts und des aktiven Zubehörteils herstellen bzw. darstellen. Dies kann punktuell mittels elektrischer Kontakte oder auch räumlich sich erstreckend über elektrische Leitungen mit elektrischen Kontakten erfolgen.

Das Haushaltsgerät weist eine Steuerungseinheit auf, welche ausgebildet ist, pulsweitenmodulierte Signale mit wenigstens zwei unterschiedlichen Wiederholfrequenzen zu erzeugen, um das aktive Zubehörteil über die Spannungsversorgungsschnittstelle elektrisch zu versorgen. Das aktive Zubehörteil weist eine Steuerungseinheit auf, welche ausgebildet ist, die pulsweitenmodulierten Signale von der Steuerungseinheit des Haushaltsgeräts über die Spannungsversorgungsschnittstelle zu erhalten, die wenigstens zwei unterschiedlichen Wiederholfrequenzen der pulsweitenmodulierten Signale zu erkennen und eine erste aktive Komponente des aktiven Zubehörteils in Abhängigkeit der erkannten unterschiedlichen Wiederholfrequenzen unterschiedlich zu betreiben.

Auf diese Art und Weise kann der elektrische Betrieb des aktiven Zubehörteils bzw. dessen wenigstens einer bzw. ersten aktiven Komponente mittels der pulsweitenmodulierten Signale der Steuerungseinheit des Haushaltsgerät zum einen gespeist werden, indem die hierfür erforderliche elektrische Energie mittels der pulsweitenmodulierten Signale vom Haushaltsgerät zum aktiven Zubehörteil übertragen wird. Zum anderen können die wenigstens zwei unterschiedlichen Wiederholfrequenzen der pulsweitenmodulierten Signale eine Information enthalten, welche von der Steuerungseinheit des aktiven Zubehörteils ausgewertet werden kann, um den Betrieb der ersten aktiven Komponente entsprechend umzusetzen. So kann auf separate bzw. zusätzliche elektrische Verbindungen bzw. Leitungen zwischen dem Haushaltsgerät und dem aktiven Zubehörteil sowie sonstige derartige Maßnahmen zur separaten Informationsübertragung verzichtet werden, was den Aufwand der Umsetzung entsprechend geringhalten kann.

Die beiden unterschiedlichen Wiederholfrequenzen der pulsweitenmodulierten Signale können ein Einschalten und ein Ausschalten der ersten aktiven Komponente darstellen bzw. ermöglichen. Alternativ können die beiden unterschiedlichen Wiederholfrequenzen der pulsweitenmodulierten Signale auch zwei unterschiedliche Geschwindigkeiten und dergleichen der ersten aktiven Komponente darstellen bzw. ermöglichen. Durch die Verwendung von drei unterschiedlichen Wiederholfrequenzen der pulsweitenmodulierten Signale kann auch ein Ausschalten sowie ein Betreiben in zwei unterschiedlichen Geschwindigkeiten und dergleichen ermöglicht werden, alternativ auch das Betreiben in drei unterschiedlichen Geschwindigkeiten und dergleichen, usw.

Die mittels der pulsweitenmodulierten Signale übertragene elektrische Energie bzw. elektrische Leistung kann gleichzeitig zum Betreiben der ersten aktiven Komponente genutzt werden. Die mittels der pulsweitenmodulierten Signale übertragene elektrische Energie bzw. elektrische Leistung kann zusätzlich oder alternativ auch zum Betreiben wenigstens einer zweiten aktiven Komponente des aktiven Zubehörteils verwendet werden.

Vorteilhaft an der Verwendung pulsweitenmodulierter Signale zur Übertragung von elektrischer Energie bzw. von elektrischer Leistung auch dahingehend, dass auf diese Art und Weise variierende Versorgungsspannungen eines wiederaufladbaren Energiespeichers des Haushaltsgeräts, falls ein solcher verwendet wird, ausgeglichen werden können. Weist das aktive Zubehörteil eine elektrischen Motor auf, so kann dessen Drehzahl mittels der pulsweitenmodulierten Signale geändert und beispielsweise im Falle einer Saugbürste als aktives Zubehörteil an unterschiedliche Bodenbeläge angepasst werden.

Gemäß einem Aspekt der Erfindung ist die erste aktive Komponente des aktiven Zubehörteils ein Dosiersystem, wobei die unterschiedlichen Wiederholfrequenzen der pulsweitenmodulierten Signale zwei unterschiedlichen Abgabemengen einer Flüssigkeit entsprechen. Dies kann eine konkrete Möglichkeit der Umsetzung darstellen.

Gemäß einem weiteren Aspekt der Erfindung weist das aktive Zubehörteil ferner eine zweite aktive Komponente auf, wobei die zweite aktive Komponente über die Spannungsversorgungsschnittstelle direkt mit der Steuerungseinheit des Haushaltsgeräts elektrisch verbunden ist, um mittels der pulsweitenmodulierten Signale betrieben zu werden. Dies kann eine konkrete Möglichkeit der Umsetzung darstellen, wie bereits erwähnt. Auf diese Art und Weise können die pulsweitenmodulierten Signale doppelt genutzt werden.

Gemäß einem weiteren Aspekt der Erfindung ist die Steuerungseinheit des Haushaltsgeräts ferner ausgebildet, die pulsweitenmodulierten Signale mit wenigstens zwei unterschiedlichen Impulsdauern zu erzeugen, um die zweite aktive Komponente unterschiedlich zu betreiben. Dies kann die Nutzungsmöglichkeiten des pulsweitenmodulierten Signals erhöhen, so dass der Betrieb der ersten aktiven Komponente des aktiven Zubehörteils über die unterschiedlichen Wiederholfrequenzen der pulsweitenmodulierten Signale und der Betrieb der zweiten aktiven Komponente des aktiven Zubehörteils über die unterschiedlichen Impulsdauern der pulsweitenmodulierten Signale beeinflusst bzw. gesteuert werden kann.

Gemäß einem weiteren Aspekt der Erfindung ist die zweite aktive Komponente des aktiven Zubehörteils ein elektrischer Motor, wobei die unterschiedlichen Impulsdauern der pulsweitenmodulierten Signale zwei unterschiedlichen Drehgeschwindigkeiten des elektrischen Motors entsprechen. Dies kann eine konkrete Möglichkeit der Umsetzung darstellen.

Gemäß einem weiteren Aspekt der Erfindung weist das Haushaltsgerät die Spannungsversorgungsschnittstelle auf. Dies kann eine konkrete Möglichkeit der konstruktiven Umsetzung darstellen. Insbesondere kann bei einem Staubsauger als Haushaltsgerät die Spannungsversorgungsschnittstelle an dessen Saugrohr angeordnet werden, um das aktive Zubehörteil, insbesondere falls dieses trennbar ist, zu erreichen.

Gemäß einem weiteren Aspekt der Erfindung weist die Spannungsversorgungsschnittstelle genau ein Paar elektrischer Versorgungsleitungen auf. Dies kann eine konkrete Möglichkeit der Umsetzung darstellen, welche besonders einfach, kompakt und bzw. oder kostengünstig sein kann.

Gemäß einem weiteren Aspekt der Erfindung weist das Haushaltsgerät einen wiederaufladbaren elektrischen Energiespeicher auf, welcher ausgebildet ist, wenigstens die Steuerungseinheit des Haushaltsgeräts und das aktive Zubehörteil elektrisch zu versorgen. Dies kann die Mobilität bzw. die Flexibilität des Einsatzes des Haushaltsgeräts, insbesondere als Staubsauger bzw. als Handstaubsauger, erhöhen.

Die Erfindung betrifft auch ein Haushaltsgerät, vorzugsweise ein Bodenpflegegerät, besonders vorzugsweise einen Staubsauger und ganz besonders vorzugsweise einen Handstaubsauger zur Verwendung in einem Haushaltsgerätesystem wie zuvor beschrieben. Somit kann ein Haushaltsgerät zur Verfügung gestellt werden, um die zuvor beschriebenen Eigenschaften und Vorteile eines erfindungsgemäßen Haushaltsgerätesystem umsetzen und nutzen zu können.

Die Erfindung betrifft ferner ein aktives Zubehörteil, vorzugsweise eine Saugdüse, zur Verwendung in einem Haushaltsgerätesystem wie zuvor beschrieben. Somit kann ein aktives Zubehörteil zur Verfügung gestellt werden, um die zuvor beschriebenen Eigenschaften und Vorteile eines erfindungsgemäßen Haushaltsgerätesystem umsetzen und nutzen zu können.

Ein Ausführungsbeispiel der Erfindung ist in den Zeichnungen rein schematisch dargestellt und wird nachfolgend näher beschrieben. Es zeigt
- Figur 1: eine Seitenansicht eines erfindungsgemäßen Haushaltsgerätesystems mit einem erfindungsgemäßen Haushaltsgerät in Form eines Handstaubsaugers und mit einem erfindungsgemäßen aktiven Zubehörteil in Form einer Saugdüse;
- Figur 2: eine Prinzipdarstellung eines entsprechenden bekannten Haushaltsgerätesystems;
- Figur 3: eine Prinzipdarstellung des erfindungsgemäßen Haushaltsgerätesystems der Figur 1; und
- Figur 4: drei Diagramme der Spannung über der Zeit für unterschiedliche Wiederholfrequenzen pulsweitenmodulierter Signale.

Die Figur 1 wird in kartesischen Koordinaten betrachtet. Es erstreckt sich eine Längsrichtung X, welche auch als Tiefe X oder als Länge X bezeichnet werden kann. Senkrecht zur Längsrichtung X erstreckt sich eine Querrichtung (nicht dargestellt), welche auch als Breite bezeichnet werden kann. Senkrecht sowohl zur Längsrichtung X als auch zur Querrichtung erstreckt sich eine vertikale Richtung Z, welche auch als Höhe Z bezeichnet werden kann und der Richtung der Schwerkraft entspricht. Die Längsrichtung X und die Querrichtung bilden gemeinsam die Horizontale, welche auch als horizontale Ebene bezeichnet werden kann.

Figur 1 zeigt eine Seitenansicht eines erfindungsgemäßen Haushaltsgerätesystems 1, 2 mit einem erfindungsgemäßen Haushaltsgerät 1 in Form eines Handstaubsaugers 1 und mit einem erfindungsgemäßen aktiven Zubehörteil 2 in Form einer Saugdüse 2. Der Handstaubsauger 1 stellt ein Bodenpflegegerät 1 bzw. einen Staubsauger 1 dar. Die Saugdüse 2 kann auch als Bodendüse 2 oder als Bürstenkopf 2 bezeichnet werden.

Der Handstaubsauger 1 weist ein Gehäuse 10 auf, welches mittels eines Griffs 11 von einem Benutzer gehalten und geführt werden kann. In dem Gehäuse 10 ist ein Gebläse 12 samt eines elektrischen Motors 12a zum Antreiben des Gebläses 12 angeordnet. Der elektrische Motor 12a des Handstaubsaugers 1 kann bürstenbehaftet oder bürstenlos ausgebildet sein. Ferner sind mindestens ein Filter und eine Ausblasöffnung vorhanden (nicht dargestellt).

Dem Griff 11 gegenüberliegend ist ein Saugrohr 13 an dem Gehäuse 10 angeordnet. An dem dem Gehäuse 10 angewandten Ende des Saugrohrs 13 ist die bereits erwähnte Saugdüse 2 2 abnehmbar vorgesehen.

Die Saugdüse 2 weist einen Innenraum (nicht bezeichnet) auf, welcher in der vertikalen Richtung Z nach unten hin mittels einer Öffnung 21 offen ausgebildet ist, welche auch als Ansaugöffnung 21 bezeichnet werden kann. Innerhalb des Innenraums der Saugdüse 2 ist eine rotierbare Bürste 20 als rotierbare Bodenbürste 20 bzw. als rotierbare Borstwalze 20 angeordnet, welche mittels eines elektrischen Motors 20a als zweite aktive Komponente 20a rotatorisch angetrieben werden kann. Der elektrische Motor 20a der Saugdüse 2 ist ebenfalls bürstenbehaftet ausgebildet.

Die Saugdüse 2 weist auch eine erste aktive Komponente 22 auf, hier beispielhaft in Form einer Dosierpumpe 22, wobei wie vorstehend erwähnt auch alternativ ein Dosierventil oder - Ventile vorgesehen sein kann/können, um eine Reinigungsflüssigkeit aus einem Tank (nicht dargestellt) zu fördern und in den Innenraum der Saugdüse 2 zur rotierbaren Bürste 20 hin abzugeben, so dass das Reinigen eines Untergrunds 3 mittels der rotierbaren Bürste 20 unter Einsatz der Reinigungsflüssigkeit erfolgen kann, was die reinigende Wirkung verbessern kann. Der Betrieb der Dosierpumpe 22 erfolgt seitens der Saugdüse 2 gesteuert, was mittels einer eigenen Steuerungseinheit 23, siehe Figuren 2 und 3, der Saugdüse 2 erfolgt bzw. umgesetzt wird.

Der Handstaubsauger 1 weist ebenfalls eine Steuerungseinheit 14 auf, welche sowohl den elektrischen Motor 12a des Handstaubsaugers 1 als auch den elektrischen Motor 20a der Saugdüse 2 betreiben kann. Dies erfolgt mittels pulsweitenmodellierter Signale, welche von der Steuerungseinheit 14 des Handstaubsaugers 1 erzeugt und über eine Spannungsversorgungsschnittstelle 13a, welche das dem Gehäuse 10 angewandten Ende des Saugrohrs 13 mit der Saugdüse 2 verbindet, an die Saugdüse 2 übertragen werden. Der elektrische Motor 12a und die Steuerungseinheit 14 des Handstaubsaugers 1 sowie der elektrische Motor 20a und die Steuerungseinheit 23 der Saugdüse 2 können von einem wiederaufladbaren elektrischen Energiespeicher 15 in Form eines Akkumulators 15 bzw. Akkus 15 elektrisch versorgt werden.

Der Handstaubsauger 1 weist auch ein Anzeigeelement 16 auf, um dem Benutzer einen Zustand der Saugdüse 2 anzuzeigen, sowie ein Bedienelement 17, um Eingaben vom Benutzer zu erhalten, so dass der Benutzer den Betrieb des Handstaubsaugers 1 und des Saugdüse 2, insbesondere den Betrieb des elektrische Motor 12a des Handstaubsaugers 1, den Betrieb des elektrischen Motors 20a der Saugdüse 2 sowie den Betrieb der Dosierpumpe 22, einstellen kann. Insbesondere kann der Benutzer hierdurch die Drehzahl des elektrischen Motors 12a des Handstaubsaugers 1 sowie des elektrischen Motors 20a der Saugdüse 2 einund ausschalten sowie in Stufen einstellen bzw. auswählen. Dies kann ebenso für die Dosierpumpe 22 der Saugdüse 2 erfolgen.

Der Handstaubsauger 1 kann vom Benutzer auf den Untergrund 3 wie zum Beispiel auf einen Boden 3 bzw. auf einen Bodenbelag 3 wie zum Beispiel auf einen Teppich mit der Saugdüse 2 aufgesetzt und in der Längsrichtung X vor und zurück bewegt werden, um den Boden 3 als zu reinigende Fläche 3 abzusaugen und hierdurch zu reinigen. Hierzu wird der Handstaubsauger 1 eingeschaltet, so dass das Gebläse 12 mittels des elektrischen Motors 12a des Handstaubsaugers 1 selbst und die rotierbare Bürste 20 mittels des elektrischen Motors 20a der Saugdüse 2 betrieben werden. Hierdurch wird zum einen ein Luftstrom von dem Gebläse 12 angesogen, welcher über die Ansaugöffnung 21 in die Saugdüse 2 und von dort über das Saugrohr 13 zum Gebläse 12 sowie durch wenigstens einen Filter hindurch gereinigt wieder in die Umgebung gelangen kann. Zum anderen werden Schmutzpartikel wie Staub, Krümel und dergleichen durch die rotierende Bürste 20 vom Boden 3 in den Luftstrom hineingefördert, so dass durch die rotierende Bürste 21 die reinigende Wirkung auf den Boden 3 verstärkt werden kann. Gleichzeitig kann hierdurch auch die Dosierpumpe 22 der Saugdüse 2 eingeschaltet werden, um die reinigende Wirkung des Bodens 3 durch die Verwendung der Reinigungsflüssigkeit zu verbessern.

Um die zuvor beschriebenen Funktionen zu realisieren, ist bisher bekannt, dass von der Steuerungseinheit 14 des Handstaubsaugers 1 über ein Paar von elektrischen Versorgungsleitungen 14a als 2-Draht-Leitung 14a der Spannungsversorgungsschnittstelle 13a die pulsweitenmodulierten Signale, welche von der Steuerungseinheit 14 des Handstaubsaugers 1 erzeugt werden, direkt und ausschließlich an den elektrischen Motors 20a der rotierbaren Bürste 20 der Saugdüse 2 übertragen werden. Parallel zu den elektrischen Versorgungsleitungen 14a weist die Spannungsversorgungsschnittstelle 13a noch ein Paar von Signalleitungen 14b auf, welche die Steuerungseinheit 14 des Handstaubsaugers 1 signalübertragend mit der Steuerungseinheit 23 der Saugdüse 2 verbinden, um den Betrieb der Dosierpumpe 22 der Saugdüse 2 ein- und auszuschalten bzw. dessen Fördermenge zu ändern. Dies führt zu einem entsprechenden Aufwand hinsichtlich der Verkabelung der Spannungsversorgungsschnittstelle 13a. Eine Prinzipdarstellung eines entsprechenden bekannten Haushaltsgerätesystems 1, 2 zeigt die Figur 2.

Erfindungsgemäß kann auf das Paar von Signalleitungen 14b verzichtet werden, indem die Steuerungseinheit 14 des Handstaubsaugers 1 die pulsweitenmodulierten Signale mit wenigstens zwei unterschiedlichen Wiederholfrequenzen T1, T2 bzw. gemäß des betrachteten Ausführungsbeispiels mit drei unterschiedlichen Wiederholfrequenzen T1, T2, T3 erzeugt. Zusätzlich ist die Steuerungseinheit 23 des Saugdüse 2 parallel zum elektrischen Motor 20a der rotierbaren Bürste 20 mit den elektrischen Versorgungsleitungen 14a der Spannungsversorgungsschnittstelle 13a elektrisch leitfähig verbunden sowie dazu ausgebildet, die pulsweitenmodulierten Signale von der Steuerungseinheit 14 des Handstaubsaugers 1 über die elektrischen Versorgungsleitungen 14a der Spannungsversorgungsschnittstelle 13a zu erhalten, die unterschiedlichen Wiederholfrequenzen T1, T2, T3 der pulsweitenmodulierten Signale zu erkennen und die Dosierpumpe 22 in Abhängigkeit der erkannten unterschiedlichen Wiederholfrequenzen T1, T2, T3 unterschiedlich zu betreiben. Dies kann im betrachteten Ausführungsbeispiel zu einem Ausschalten sowie zu einem Fördern mit zwei unterschiedlichen Fördermengen führen. Gleichzeitig kann die Steuerungseinheit 14 des Handstaubsaugers 1 die pulsweitenmodulierten Signale mit wenigstens zwei unterschiedlichen Impulsdauern erzeugen, um den elektrischen Motor 20a der rotierbaren Bürste 20 der Saugdüse 2 unterschiedlich bzw. mittels wenigstens zweier unterschiedlicher Geschwindigkeiten zu betreiben.

Eine Prinzipdarstellung des erfindungsgemäßen Haushaltsgerätesystems 1, 2 der Figur 1 zeigt die Figur 2. Drei Diagramme der Spannung U über der Zeit t für unterschiedliche Wiederholfrequenzen T1, T2, T3 bzw. Periodendauern T1, T2, T3 pulsweitenmodulierter Signale zeigt die Figur 4.

### Bezugszeichenliste (Bestandteil der Beschreibung)

- t: Zeit
- T1-T3: Periodendauern bzw. Wiederholfrequenzen der Steuerungseinheit 14 des Haushaltsgeräts 1
- U: Spannung

- X: Längsrichtung; Tiefe; Länge
- Z: vertikale Richtung; Höhe

- 1, 2: Haushaltsgerätesystem

- 1: Haushaltsgerät; Bodenpflegegerät; Staubsauger; Handstaubsauger; Nassreiniger
- 10: Gehäuse
- 11: Griff
- 12: Gebläse
- 12a: elektrischer Motor des Gebläses 12
- 13: Saugrohr
- 13a: Spannungsversorgungsschnittstelle
- 14: Steuerungseinheit des Haushaltsgeräts 1
- 14a: elektrische Versorgungsleitungen; 2-Draht-Leitung
- 14b: Signalleitungen
- 15: wiederaufladbarer elektrischer Energiespeicher; Akkumulator; Akku
- 16: Anzeigeelement
- 17: Bedienelement

- 2: aktives Zubehörteil; Saugdüse; Bodendüse; Bürstenkopf
- 20: rotierbare (Boden-)Bürste; rotierbare Borstwalze; rotierbare Walze, rotierbare Wischpads
- 20a: zweite aktive Komponente bzw. elektrischer Motor der rotierbaren (Boden-)Bürste 20
- 21: (Ansaug-)Öffnung
- 22: erste aktive Komponente bzw. Dosiersystem; Dosierpumpe; Dosierventil(e)
- 23: Steuerungseinheit des aktiven Zubehörteils 2

- 3: Untergrund; Boden; Bodenbelag; zu reinigende Fläche

## Patentansprüche

1. Haushaltsgerätesystem (1, 2)
mit einem Haushaltsgerät (1) und
mit wenigstens einem aktiven Zubehörteil (2), welches, vorzugsweise abnehmbar, mit dem Haushaltsgerät (1) verbunden ist,
wobei eine Spannungsversorgungsschnittstelle (13a) das Haushaltsgerät (1) und das aktive Zubehörteil (2) elektrisch leitfähig miteinander verbindet,
wobei das Haushaltsgerät (1) eine Steuerungseinheit (14) aufweist, welche ausgebildet ist,
• pulsweitenmodulierte Signale mit wenigstens zwei unterschiedlichen Wiederholfrequenzen (T1, T2) zu erzeugen, um das aktive Zubehörteil (2) über die Spannungsversorgungsschnittstelle (13a) elektrisch zu versorgen,
wobei das aktive Zubehörteil (2) eine Steuerungseinheit (23) aufweist, welche ausgebildet ist,
• die pulsweitenmodulierten Signale von der Steuerungseinheit (14) des Haushaltsgeräts (1) über die Spannungsversorgungsschnittstelle (13a) zu erhalten,
• die wenigstens zwei unterschiedlichen Wiederholfrequenzen (T1, T2) der pulsweitenmodulierten Signale zu erkennen und
• eine erste aktive Komponente (22) des aktiven Zubehörteils (2) in Abhängigkeit der erkannten unterschiedlichen Wiederholfrequenzen (T1, T2) unterschiedlich zu betreiben.

2. Haushaltsgerätesystem (1, 2) nach Anspruch 1,
wobei die erste aktive Komponente (22) des aktiven Zubehörteils (2) ein Dosiersystem (22) ist, das eine Dosierpumpe oder mindestens ein Dosierventil aufweisen kann,
wobei die unterschiedlichen Wiederholfrequenzen (T1, T2) der pulsweitenmodulierten Signale zwei unterschiedlichen Abgabemengen einer Flüssigkeit entsprechen.

3. Haushaltsgerätesystem (1, 2) nach Anspruch 1 oder 2,
wobei das aktive Zubehörteil (2) ferner eine zweite aktive Komponente (20a) aufweist, wobei die zweite aktive Komponente (20a) über die Spannungsversorgungsschnittstelle (13a) direkt mit der Steuerungseinheit (14) des Haushaltsgeräts (1) elektrisch verbunden ist, um mittels der pulsweitenmodulierten Signale betrieben zu werden.

4. Haushaltsgerätesystem (1, 2) nach Anspruch 3,
wobei die Steuerungseinheit (14) des Haushaltsgeräts (1) ferner ausgebildet ist, die pulsweitenmodulierten Signale mit wenigstens zwei unterschiedlichen Impulsdauern zu erzeugen, um die zweite aktive Komponente (20a) unterschiedlich zu betreiben.

5. Haushaltsgerätesystem (1, 2) nach Anspruch 3 oder 4,
wobei die zweite aktive Komponente (20a) des aktiven Zubehörteils (2) ein elektrischer Motor (20a) ist,
wobei die unterschiedlichen Impulsdauern der pulsweitenmodulierten Signale zwei unterschiedlichen Drehgeschwindigkeiten des elektrischen Motors (20a) entsprechen.

6. Haushaltsgerätesystem (1, 2) nach einem der vorangehenden Ansprüche,
wobei das Haushaltsgerät (1) die Spannungsversorgungsschnittstelle (13a) aufweist.

7. Haushaltsgerätesystem (1, 2) nach einem der vorangehenden Ansprüche,
wobei die Spannungsversorgungsschnittstelle (13a) genau ein Paar elektrischer Versorgungsleitungen (14a) aufweist.

8. Haushaltsgerätesystem (1, 2) nach einem der vorangehenden Ansprüche,
wobei das Haushaltsgerät (1) einen wiederaufladbaren elektrischen Energiespeicher (15) aufweist, welcher ausgebildet ist, wenigstens die Steuerungseinheit (14) des Haushaltsgeräts (1) und das aktive Zubehörteil (2) elektrisch zu versorgen.

9. Haushaltsgerät (1), vorzugsweise Bodenpflegegerät (1), besonders vorzugsweise Staubsauger (1), ganz besonders vorzugsweise Handstaubsauger (1), zur Verwendung in einem Haushaltsgerätesystem (1, 2) nach einem der Ansprüche 1 bis 8.

10. Aktives Zubehörteil (2), vorzugsweise Saugdüse (2), zur Verwendung in einem Haushaltsgerätesystem (1, 2) nach einem der Ansprüche 1 bis 8.
